# EUROPÄISCHE PATENTSCHRIFT

(11) **EP 0 610 559 B1**
(45) Veröffentlichungstag und Bekanntmachung des Hinweises auf die Patenterteilung: **22.05.1996**
(21) Anmeldenummer: 93118880.9
(22) Anmeldetag: 24.11.1993
(51) Int. Cl.: B21D 39/03

(54) **Spann- und/oder Fügevorrichtung**
Clamping and/or clinch joining apparatus
Dispositif de serrage et/ou d'agrafage

(30) Priorität: 08.12.1992 DE 9216702 U
(43) Veröffentlichungstag der Anmeldung: 17.08.1994
(73) Patentinhaber: DE-STA-CO Metallerzeugnisse GmbH, D-61449 Steinbach/Ts. (DE)
(72) Erfinder: Klein, Hansjoachim, D-63477 Maintal (DE)
(74) Vertreter: Wolf, Günter, Dipl.-Ing.

(56) Entgegenhaltungen:
- DE-A- 3 822 377
- DE-A- 4 119 624

## Beschreibung

Die Erfindung betrifft eine Spann- und/oder Fügevorrichtung zur lagegenauen, punktuellen Fixierung zweier Gegenstände, insbesondere flächiger Werkstücke, wie Bleche od. dgl. gemäß Oberbegriff des Anspruches 1.

Nach der DE-A-41 19 624 (nächsthommender Stand der Technik) ist eine Vorrichtung bekannt, mit der einem Biegungsversatz der Werkstückauflage bei Belastung entgegengewirkt werden kann. Diese Vorrichtung läßt jedoch eine feste Verbindung der Werkstücksauflage mit dem eigentlichen Vorrichtungsgestell nicht zu und verlangt eine gelenkige Verbindung mit dem Vorrichtungsgestell, das seinerseits, wenn ein Verklemmen der koaxial beweglichen Werkstücksauflage verhindert werden soll, zusätzlich schwenkbar mit dem Fügestempelhalter verbunden sein muß. Ferner ist nach der DE-A- 38 22 377 eine Vorrichtung bekannt, wobei es sich in diesem Falle speziell um eine Vorrichtung zur Fügeverbindung zweier Bleche handelt, die zunächst mit einem sogenannten Niederhalter zusammengespannt und dann durch Nachdrücken des Fügestempels durch Materialverformung zwischen Patrize und Matrize verbunden werden. Die Stellmechanik ist hierbei in Form einer wie bei Spannvorrichtungen allgemein üblichen Kniehebelmechanik ausgebildet.

Bei solchen Vorrichtungen, sofern das Vorrichtungsgestell mit seinem Gegenlager nicht auf einer festen Unterlage installiert ist, besteht das Problem, daß sich das kragbalkenartige Gegenlager in seiner Erstreckungsrichtung mehr oder weniger um ein oder mehrere 1/100 mm verbiegt, was sich an der weiter oben befindlichen Werkstücksauflage weitaus stärker bemerkbar macht und die erforderliche axiale Fluchtung zwischen Spann- und Fügestempel und der Werkstücksauflage bzw. der darauf angeordneten Matrize aufhebt, da eine Verschiebung eintritt.

Falls mit einer solchen Vorrichtung Bleche durch Materialverformung zusammengefügt bzw. verbunden werden sollen, so wird dadurch die Festigkeit der Fügeverbindung beachtlich reduziert. Abgesehen von einer Fügeverbindung kann aber auch der Bedarfsfall vorliegen, zwei Bleche oder dgl. Gegenstände in einer ganz bestimmten Stellung zueinander zusammenzuhalten, um diese dann außerhalb der eigentlichen Spannstelle mit anderen Verbindungsmitteln genau festgelegt zu verbinden. Auch in solchen Fällen besteht, bedingt durch den Biegungsversatz, die Gefahr, daß sich während des Zusammenspannens die beiden Werkstücke zueinander versetzen können, was dann eine Fehlverbindung zur Folge hat. Mit Rücksicht darauf handelt es sich beim Gegenstand der Erfindung um eine Spann- und/oder Fügevorrichtung.

Der Erfindung liegt die Aufgabe zugrunde, eine Vorrichtung der gattungsgemäßen Art, die also bspw. von einem Betätigungszylinder unter Zwischenschaltung einer Kniehebelmechanik betätigt wird, dahingehend und mit einfachen konstruktiven Mitteln zu verbessern, daß sich die unvermeidbare Verbiegung nicht mehr auf die axiale lagegenaue Fluchtung zwischen Werkstücksauflage und Spann- bzw. Fügestempel versetzend auswirken kann.

Diese Aufgabe ist mit einer Vorrichtung der eingangs genannten Art nach der Erfindung durch die im Kennzeichen des Patentanspruches 1 angeführten Merkmale gelöst. Weitere Ausgestaltungen ergeben sich nach den Unteransprüchen.

Diese Lösung basiert also auf drei wesentlichen Maßnahmen, nämlich zum einen auf dem Festhalten der Werkstücksauflage durch eine feste Verbindung zum Vorrichtungsgestell in axial lagegenauer Zuordnung zum Spann- bzw. Fügestempel, zum anderen auf der Zweiteilung des Gegenhalters, und schließlich auf der Zwischenanordnung einer Auflage mit gewölbter Oberfläche zwischen dem unteren Ende der Werkstücksauflage und dem unteren Teil des Gegenhalters. Bei unter Belastung eintredender Biegung des lastaufnehmenden Unterteils, die sich, wie gesagt, nur im 1/100 mm-Bereich bewegt, bleibt die mittige Unterstützung der Werkstücksauflage durch die Zwischenanordnung der gewölbten Auflage erhalten.

Die erfindungsgemäße Vorrichtung und deren vorteilhafte Ausgestaltungen werden nachfolgend anhand der zeichnerischen Darstellung eines Ausführungsbeispieles näher erläutert.

Es zeigt schematisch
- Fig. 1: eine Ausführungsform der Vorrichtung in Seitenansicht und
- Fig. 2: teilweise im Schnitt und in Ansicht die Vorrichtung längs Linie II-II in Fig. 1.

Die Spann- und/oder Fügevorrichtung besteht grundsätzlich und in bekannter Weise aus einem Vorrichtungsgestell 1 mit einem durch eine Kniehebelmechanik KM betätigbaren Spann- oder Fügestempel 2, unter dem in einem kragbalkenartigen Gegenhalter 3 des Vorrichtungsgestelles 1 eine zum Spann- oder Fügestempel 2 axial fluchtende Werkstücksauflage 4 angeordnet ist. Beim Ausführungsbeispiel handelt es sich dabei um eine Vorrichtung besonderer Art, nämlich mit einem Doppelantrieb einerseits für das Spannen und andererseits für das Druckfügen. Unabhängig von diesem Doppelantrieb interessiert hier nur der Bereich links in der Darstellung, für den wesentlich ist, daß der fest mit dem Vorrichtungsgestell 1 verbundene Gegenhalter 3 aus einem die Spann- und Fügebelastung aufnehmenden Teil 3' und aus einem die Werkstücksauflage 4 axial in Richtung der Belastung verschieblich enthaltenden Teil 3'' gebildet ist, und daß zwischen dem unteren Ende 4' der Werkstücksauflage 4 und dem die Last aufnehmenden Teil 3' eine lagefixierte Kugel als Auflage 5 angeordnet ist.

Beim Ausführungsbeispiel ist die Fügevorrichtung mit Niederhalter dargestellt, die von einer Kniehebelmechanik KM betätigt wird, während der Spann- oder Fugestempel 2 von einer weiteren Kniehebelmechanik KM1 betätigt wird, welche Mechaniken ihren Antrieb von nicht dargestellten Betätigungszylindern erhalten. Dies bedarf im einzelnen keiner näheren Erläuterung, da hinlänglich bekannt (siehe bspw. DE-A-41 39 347).

Da das Ausführungsbeispiel auf das Fügen von Blechen abgestellt ist, ist der Fügestempel 2 mit einer Patrize 7 und die Werkstücksauflage 4 mit einer Matrize 8 versehen und ferner ist der Fügestempel 2 in einem am Vorrichtungsgestell 1 schwenkbaren, mit der Kniehebelmechanik KM gekoppelten Spannarm 13 gelagert, der den vorerwähnten Niederhalter bildet.

Beim Ausführungsbeispiel ist der die Last aufnehmende Teil 3' als mittiger Kragbalkenfortsatz 6 am Vorrichtungsgestell 1 angeordnet, dem das Teil 3'' in Form zweier seitlich benachbart dazu am Vorrichtungsgestell 1 angeordneter Tragfortsätze 9 zugeordnet ist. Auf diesen ist eine die Werkstücksauflage 4 tragende Traverse 10 angeordnet. Vorteilhaft ist dabei das Teil 3' in Richtung der Fügebelastung höheneinstellbar am Vorrichtungsgestell 1 angeordnet, wie mit Pfeil P angegeben.

Was die lagefixierte Anordnung der Auflage 5 in Form einer Kugel betrifft, so ist diese, wie aus Fig. 1 ersichtlich, in einer Kalotte 11 des Teiles 3' gelagert und mit einem Halteelement, wie Schraube 12 in der Kalotte 11 fixiert. Anstelle einer Kugel könnte natürlich auch eine Halbkugel oder auch halbzylindrische Leiste verwendet werden, und es wäre auch eine entsprechende Ausformung des Teiles 3' in diesem Bereich unmittelbar unter dem Ende 4' der Werkstücksauflage 4 möglich. Wesentlich ist nur eine kugelförmig gewölbte Auflage, um bei Ausbiegung des Teiles 3' unter Belastung nach unten die Zentrizität der Auflage5 zum Ende 4' der Werkstücksauflage 4 zu gewährleisten.

Bevorzugt wird in Rücksicht auf etwaigen Verschleiß eine auswechselbare Zuordnung der Auflage 5 zum die Last aufnehmenden Teil 3'. Sofern eine halbzylindrische Leiste verwendet werden sollte, so muß diese sich selbstverständlich senkrecht zur Zeichnungsebene erstrecken.

## Patentansprüche

1. Spann- und/oder Fügevorrichtung zur lagegenauen, punktuellen Fixierung zweier Gegenstände, insbesondere flächiger Werkstücke, wie Bleche od. dgl., bestehend aus einem Vorrichtungsgestell (1) mit einem durch eine Betätigungsmechanik (KM) betätigbaren Spann- oder Fügestempel (2), unter dem in einem kragbalkenartigen Gegenhalter (3) des Vorrichtungsgestelles (1) eine zum Spann- oder Fügestempel (2) axial fluchtende Werkstücksauflage (4) angeordnet ist,
**dadurch gekennzeichnet,**
daß der fest mit dem Vorrichtungsgestell (1) verbundene Gegenhalter (3) aus einem, die Spann- und Fügebelastung aufnehmenden Teil (3') und aus einem die Werkstücksauflage (4) axial in Richtung der Belastung verschieblich enthaltenden Teil (3'') gebildet ist,
und daß zwischen dem unteren Ende (4') der Werkstücksauflage (4) und dem die Last aufnehmenden Teil (3') eine lagefixierte Auflage (5) mit gewölbter Oberfläche, wie Kugel, Haltkugel oder halbzylindrische Leiste angeordnet ist.

2. Vorrichtung nach Anspruch 1 zum kraft- und formschlüssigen Fügen,
**dadurch gekennzeichnet,**
daß der Spann- oder Fugestempel (2) mit einer Patrize (7) und die Werkstücksauflage (4) mit einer Matrize (8) versehen sind.

3. Vorrichtung nach Anspruch 1 oder 2,
**dadurch gekennzeichnet,**
daß der die Last aufnehmende Teil (3') als mittiger Kragbalkenfortsatz (6) am Vorrichtungsgestell (1) angeordnet ist, dem der die Werkstücksauflage (4) enthaltende Teil (3'') in Form zweier seitlich bednachbart dazu am Vorrichtungegestell (1) angeordneter Tragfortsätze (9) zugeordnet und auf diesen eine die Werkstücksauflage (4) tragende Traverse (10) angeordnet ist.

4. Vorrichtung nach einem der Ansprüche 1 bis 3,
**dadurch gekennzeichnet,**
daß der die Last aufnehmende Teil (3') in Richtung der Fügebelastung höheneinstellbar am Vorrichtungsgestell (1) angeordnet ist.

5. Vorrichtung nach einem der Ansprüche 1 bis 4,
**dadurch gekennzeichnet,**
daß die als Kugel ausgebildete Auflage (5) in einer Kalotte (11) des die Last aufnehmenden Teiles (3') gelagert und mit einem Halteelement, wie Schraube (12) in der Kalotte (11) fixiert ist.

## Claims

1. A clamping and/or joining tool for accurately positioning and pointedly fixing two items, in particular, planar workpieces, such as plates or the like, comprising a machine frame (1) including a clamping or joining punch (2) driven by an actuating mechanism (KM), with a work support (4) in axial alignment with the clamping or joining punch (2) being arranged underneath the punch (2) within an abutment hold (3) of a cantilevered beam type, characterized in that the abutment hold (3) rigidly connected to the machine frame (1) is formed of a part (3') accommodating the clamping and joining load, and a part (3'') containing the work support (4) and axially displacing the same in the direction of the load, and that arranged between the bottom end (4') of the work support (4) and the load accommodating part (3') is an accurately positioned support (5) of a curved surface, such as a spherical or semi-spherical element or a semi-cylindrical strip.

2. A tool according to claim 1 for positively joining of items, characterized in that the clamping or joining punch (2) is provided with a male mould (7) and the workpiece support (4) is provided with a female mould (8).

3. A tool according to claims 1 or 2, characterized in that the load accommodating part (3') is arranged as a central cantilevered beam-type extension (6) on the machine frame (1) associated to which is the work support (4) containing part (3'') in the form of two supporting extensions (9) arranged in side-by-side and adjacent relationship on the machine frame (1), with a cross bar (10) bearing the work support (4) being located thereon.

4. A tool according to any one of claims 1 to 3, characterized in that the load accommodating part (3') is arranged on the machine frame (1) in a manner adjustable in height in the direction of the joining load.

5. A tool according to any one of claims 1 to 4, characterized in that the support 5 formed as a ball is arranged within a spherical surface (11) of the part (3') accommodating the load and is fixed by a holding element, as by screw (12), within the spherical surface (11).

## Revendications

1. Dispositif de serrage et/ou d'assemblage pour la fixation ponctuelle, exacte en position de deux objets, en particulier de pièces à travailler étendues, comme des tôles ou équivalent, constitué par un châssis de dispositif (1) avec un poinçon de serrage ou d'assemblage (2), qui peut être actionné par un mécanisme d'actionnement (KM), sous lequel un support de pièce à travailler (4), qui est aligné axialement par rapport au poinçon de serrage ou d'assemblage (2), est placé dans un support antagoniste (3) du type bras en porte à faux du châssis du dispositif (1),
caractérisé en ce
que le support antagoniste (3), relié de manière fixe au châssis du dispositif (1), est formé par une pièce (3') qui reçoit la charge de serrage et d'assemblage et par une pièce (3'') qui contient le support de la pièce à travailler (4) en étant translatable axialement dans le sens de la charge et qu'un support (5) fixé en position, avec une surface arquée comme une boule, une hémisphère ou une baguette en demi-cylindre, est placé entre l'extrémité inférieure (4') du support de la pièce à travailler (4) et la pièce (3') qui reçoit la charge.

2. Dispositif selon la revendication 1 pour l'assemblage par adhérence et l'assemblage claboté,
caractérisé en ce
que le poinçon de serrage ou d'assemblage (2) est pourvu d'un poinçon (7) et le support de la pièce à travailler (4) d'une matrice (8).

3. Dispositif selon la revendication 1 ou 2,
caractérisé en ce
que la pièce (3') qui reçoit la charge est placé comme prolongement central du bras en porte à faux (6) sur le châssis du dispositif (1) auquel correspond la pièce (3'') qui contient le support de la pièce à travailler (4) sous forme de deux prolongements de support (9) placés latéralement en étant voisins de celui-ci sur le châssis du dispositif (1) et qu'une entretoise (10), qui porte le support de la pièce (4), est placée sur ceux-ci.

4. Dispositif selon l'une des revendications 1 à 3,
caractérisé en ce
que la pièce (3') qui reçoit la charge est placée sur le châssis du dispositif (1) en étant réglable en hauteur dans le sens de la charge d'assemblage.

5. Dispositif selon l'une des revendications 1 à 4,
caractérisé en ce
que le support (5), configuré comme boule, est positionné dans une calotte (11) de la pièce (3') qui reçoit la charge et est fixé avec un élément de fixation, comme une vis (12), dans la calotte (11).
